# EUROPÄISCHE PATENTANMELDUNG

(11) **EP 2 899 810 A1**
(43) Veröffentlichungstag der Anmeldung: **29.07.2015**
(21) Anmeldenummer: 14152535.2
(22) Anmeldetag: 24.01.2014
(51) Int. Cl.: H01R 4/62, H01R 4/72, H01R 4/18, H01R 11/12, H01R 43/00

(54) **Kabelschuh**

(71) Anmelder: Intercable GmbH, 42863 Remscheid (DE)
(72) Erfinder: Baumgartner, Christoph, 39031 Bruneck (IT)
(74) Vertreter: Maiwald Patentanwalts GmbH

(57) **Zusammenfassung**

Ein Kabelschuh (14) zum Verbinden mit einem Kabel (12) umfasst ein streifenförmiges Blechelement (22) mit einem Anschlussbereich (32) zum Anschließen des Kabelschuhs (14) an ein stromführendes Element und einem Verbindungsbereich (44) zum Verbinden des Kabelschuhs (14) mit dem Kabel (12), wobei der Anschlussbereich (32) und der Verbindungsbereich (44) aus dem gleichen Metallmaterial hergestellt sind, und ein Kunststoffelement (24), das das Blechelement (22) zwischen dem Anschlussbereich (32) und dem Verbindungsbereich (44) ringförmig umschließt und den Verbindungsbereich (44) gegenüber dem Anschlussbereich (32) abtrennt, wobei das Kunststoffelement (24) dazu ausgeführt ist, einen Übergang zu einem den Verbindungsbereich (44) umschließenden Schrumpfschlauch (56) zu bilden. Weiter kann der Kabelschuh eine Abdeckkappe (26) für den Verbindungsbereich (44) aufweisen.

## Beschreibung

### GEBIET DER ERFINDUNG

Die Erfindung betrifft das technische Gebiet der Verbindungstechnik. Insbesondere betrifft die Erfindung einen Kabelschuh, eine Kabelendverbindung zwischen einem Kabelschuh und einem Kabel als auch ein Verfahren zum Herstellen eines Kabelschuhs.

### HINTERGRUND DER ERFINDUNG

Zum elektrischen Verbinden von stromführenden Kabeln mit anderen stromführenden Elementen können Kabelschuhe verwendet werden, die mit einem Ende des stromführenden Kabels elektrisch und mechanisch verbunden sind. Der Kabelschuh am Ende des Kabels kann dann beispielsweise mit einem stromführenden Element verschraubt oder zusammengesteckt werden.

Bei einer Verbindung zwischen einem stromführenden Element aus Kupfer und einem Aluminiumkabel kann sich das Problem ergeben, dass insbesondere in einer feuchten Umgebung ein galvanisches Element entsteht, das zu einer Korrosion des Aluminiumkabels führt. Daher wird der Übergangsbereich zwischen Kupfer und Aluminium in der Regel abgedichtet.

Die EP 2 579 390 A1 zeigt einen Kabelschuh, bei dem der Krallenbereich mit der Verbindungstelle für das Aluminiumkabel aus Aluminium gefertigt ist und der Anschlussbereich aus Kupfer gefertigt ist. Der Übergangsbereich zwischen Kupfer und Aluminium wird dabei von einer Umspritzung abgedichtet. Die Herstellung dieses Kabelschuhs ist relativ aufwendig, da eine Mehrzahl von Teilen aus unterschiedlichen Materialien miteinander verbunden werden muss.

Die EP 2 141 771 A1 zeigt einen Kabelschuh, bei dem eine Verbindungsstelle mit einem Aluminiumkabel mit aushärteten Kunststoff verschlossen ist.

Bei der WO 2013/124151 A1 wird eine Verbindungstelle mit einem Aluminiumkabel mit Kunststoff umspritzt. Dafür wird bei der Konfektionierung des Aluminiumkabels mit dem Kabelschuh eine Spritzgussmaschine benötigt, was in der Regel zu einem aufwendigen Konfektionierungsprozess führt.

### ZUSAMMENFASSUNG DER ERFINDUNG

Es ist eine Aufgabe der Erfindung, einen einfach aufgebauten Kabelschuh aus Kupfer bereitzustellen, der auf einfache Weise mit einem Aluminiumkabel derart verbunden werden kann, dass die Verbindungsstelle korrosionsbeständig ist.

Diese Aufgabe wird durch den Gegenstand der unabhängigen Ansprüche gelöst. Weitere Auskhrungsformen der Erfindung ergeben sich aus den abhängigen Ansprüchen und aus der folgenden Beschreibung.

Ein Aspekt der Erfindung betrifft einen Kabelschuh bzw. ein Terminal zum Verbinden mit einem Kabel. Es ist zu verstehen, dass ein Kabelschuh einen in der Regel aus Blech gefertigten Metallstreifen umfasst, der an einem Ende (bei einem Anschlussbereich) mit einem elektrischen Element und an einem anderen Ende (bei einem Verbindungsbereich) mit dem Kabel verbunden werden kann.

Gemäß einer Ausführungsform der Erfindung umfasst der Kabelschuh ein streifenfönniges Blechelement mit einem Anschlussbereich zum Anschließen des Kabelschuhs an ein stromführendes Element und einem Verbindungsbereich zum Verbinden des Kabelschuhs mit dem Kabel, wobei der Anschlussbereich und der Verbindungsbereich aus dem gleichen Metallmaterial (beispielsweise einstückig) hergestellt sind, und ein Kunststoffelement, das das Blechelement zwischen dem Anschlussbereich und dem Verbindungsbereich ringförmig umschließt und den Verbindungsbereich gegenüber dem Anschlussbereich insbesondere mediendicht abtrennt und/oder abdichtet. Insbesondere kann das Kunststoffelement dazu ausgeführt ist, einen Übergang zu einem den Verbindungsbereich umschließenden Schrumpfschlauch zu bilden. Weiter kann der Kabelschuh eine Abdeckkappe (26) für den Verbindungsbereich aufweisen.

Die metallenen Bestandteile des Kabelschuhs sind insbesondere einstückig und/oder einmaterialig ausgeführt. Beispielsweise kann das Blechelement, etwa ein Stanzbiegeteil aus einem Blech, auf einfache Art und Weise ausgestanzt werden. Zwischen dem Verbindungsbereich, in dem beispielsweise durch einen Schweißvorgang ein Schweißknoten beim Verbinden des Kabels entsteht, und dem Anschlussbereich ist ein Kunststoffelement platziert, das eine Abdichtung zwischen einem Schrumpfschlauch und dem Blechteil ermöglicht. Beim Konfektionieren der Kabelendverbindung aus Kabelschuh und Kable kann ein Schrumpfschlauch über das Kunststoffelement, die Schweißstelle und das isolierte Ende des Kabels geschoben werden und durch Aufschrumpfung des Schrumpfschlauchs eine Abdichtung geschaffen werden.

Gemäß einer Ausführungsform der Erfindung ist das Blechelement aus Kupfer gefertigt. Das Blechelement kann auch vernickelt sein. Im Gegensatz dazu können das Kabel und insbesondere ein elektrischer Leiter des Kabels aus Aluminium hergestellt sein. Der elektrische Leiter des Kabels kann beispielsweise wenigstens eine oder mehrere Aluminiumlitzen umfassen.

Die Kontaktierung zwischen dem Kabel und dem Kabelschuh kann beispielsweise mittels Ultraschallschweißen realisiert werden, indem der elektrische Leiter des Kabels in etwa mit der Schweißelektrode gegen den Verbindungsbereich gepresst wird.

Gemäß einer Ausführungsform der Erfindung umfasst der Verbindungsbereich einen flächigen Kontaktbereich, der mit einem elektrischen Leiter des Kabels verbindbar ist, und einen abgerundeten Aufnahmebereich zur Aufnahme eines Endabschnitts des Kabels aufweist. Ein isolierter Bereich des Kabels kann in den abgerundeten Aufnahmebereich gelegt werden und darin (beispielsweise mit einer oder zwei Krallen) fixiert werden. Ein abisoliertes Ende des Kabels, das im flächigen Kontaktbereich zum Liegen kommt, und das beispielsweise ein Litzenbündel umfasst, kann dann mit dem Kabelschuh verschweißt werden.

Gemäß einer Ausführungsform der Erfindung weist der Verbindungsbereich wenigstens eine oder zwei Krallen auf, die von dem Kabelschuh abstehen und die zum mechanischen Fixieren des Kabels am Kabelschuh um das Kabel klemmbar sind. Die Krallen können beispielsweise asymmetrisch ausgeführt sein, so dass sie nach dem Umbiegen hintereinander auf dem Kabel abgelegt sind.

Gemäß einer Ausführungsform der Erfindung weist die Kralle (und optional der abgerundete Aufnahmebereich) eine geringere Dicke auf als der Anschlussbereich bzw. ein vorderer Teil des Verbindungsbereichs. Die Kralle, die beispielsweise um die Isolierung des Kabels gelegt wird, kann aus dünnerem Material als das restliche Blechelement bestehen, um den Bauraum um das Kabel so gering als möglich zu halten, um das Umlegen zu vereinfachen und/oder um Gewicht zu sparen. Fertigungstechnisch kann dies durch Reduzieren bzw. Zusammenpressen des Ausgangsbleches in diesem Bereich realisiert werden.

Gemäß einer Ausführungsform der Erfindung verlaufen der Anschlussbereich und zumindest ein Teil des Verbindungsbereichs parallel und sind mittels einer Stufe mit zwei rechtwinkligen Knicken in dem streifenförmigen Blechelement miteinander verbunden. Eine vordere Abstufung zum Anschlussbereich des Kabelschuhs kann mittels zweier 90°-Knicken bzw. Biegungen realisiert werden. Zum einen kann dies die Bauteillänge verkürzen. Zum anderen kann die Stufe als Anschlag beim Positionieren des Schrumpfschlauches dienen, damit dieser nicht ungewollt den Anschlussbereich teilweise verdeckt. Die doppelte 90°-Biegung kann zusätzlich als Schall-Barriere beim Ultraschallschweißen dienen. Während des Schweißvorganges mittels Ultraschall können sich Schallwellen im Bauteil nicht unkontrolliert ausbreiten und weiterlaufen, um am anderen Ende des Bauteiles dann zu Rissen oder zu Zerstörung zu führen.

Gemäß einer Ausführungsform der Erfindung ist das Kunststoffelement um das streifenförmige Blechelement gespritzt. Beispielsweise kann das streifenförmige Blechelement, das anschließend eventuell mit einer Oberflächenbeschichtung versehen wurde, nach dem Stanzen mit dem Kunststoffelement umgeben werden.

Gemäß einer Ausführungsform der Erfindung weist das Kunststoffelement wenigstens ein inneres Dichtelement aus einem ersten Kunststoffmaterial und ein äußeres Dichtelement aus einem zweiten Kunststoffmaterial, das das innere Dichtelement vollständig überdeckt, auf. Das Kunststoffelement kann auch zwei innere Dichtelemente aufweisen, die das streifenförmige Blechelement hintereinander umgeben. Das oder die inneren Dichtelemente können in einem ersten Arbeitsschritt um das streifenförmige Blechelement gespritzt bzw. im Spritzgussverfahren aufgebracht werden. Die inneren, umlaufenden Dichtelemente können aus einem Thermoplast, welcher eine Haftung zum Metallteil ermöglicht, hergestellt sein. Zwei hintereinander liegende Dichtelemente dienen dabei als doppelte Barriere.

Gemäß einer Ausführungsform der Erfindung weist das Kunststoffelement eine wellenförmige Außenkontur auf. Beispielsweise eine Labyrinth-förmige Wellenstruktur und optional konvex geformte Außenflächen können vom Schrumpfschlauch gut umgriffen werden und den Schrumpfschlauch relativ zum Kabelschuh fixieren.

Gemäß einer Ausführungsform der Erfindung umfasst der Kabelschuh weiter eine Kappe, die dazu ausgeführt ist, einen Kontaktbereich des Verbindungsbereichs zu überdecken, um eine elektrische Verbindungsstelle zwischen einem elektrischen Leiter des Kabels und dem Kabelschuh abzudecken. Die Abdeckkappe kann vorgesehen sein, um nach dem Schweißen über einem Schweißknoten aufgesetzt zu werden. Die Abdeckkappe soll verhindern, dass einzelne, abstehende Einzeldrähte bzw. Litzen des elektrischen Leiters des Kabels nach außen abstehen und den Schrumpfschlauch durchstechen können.

Gemäß einer Ausführungsform der Erfindung weist der Kabelschuh seitliche Vertiefungen auf und weist die Kappe Schnappelemente auf, die dazu ausgeführt sind, in den seitlichen Vertiefungen zu verrasten. Die Kappe kann beispielsweise aus Kunststoffmaterial gespritzt werden, so dass die Schnappelemente auf einfache Art und Weise hergestellt werden können. Nach dem Herstellen der Verbindung zwischen Kabel und Kabelschuh kann die Kappe aufgesetzt und am Blechelement verrastet bzw. angeclipst werden. Danach kann der Schrumpfschlauch übergezogen und geschrumpft werden.

Ein weiterer Aspekt der Erfindung betrifft eine Kabelendverbindung mit einem Kabelschuh, so wie er obenstehend und untenstehend beschrieben ist. Die Kabelendverbindung kann weiter ein Kabel mit einem elektrischen Leiter, der mit dem Verbindungsbereich des Kabelschuhs verschweißt ist, und einen Schrumpfschlauch, der auf das Kunststoffelement und den Verbindungsbereich aufgeschrumpft ist, umfassen. Der Schrumpfschlauch kann zusätzlich auf einen Krallenbereich (in dem die Krallen den Kabelschuh am Kabel fixieren) und einen isolierten Abschnitt des Kabels aufgeschrumpft sein.

Gemäß einer Ausführungsform der Erfindung überdeckt der Schrumpfschlauch eine Kappe zum Abdecken einer Schweißstelle zwischen dem Kabelschuh und dem elektrischen Leiter. Die Kappe schützt den Schrumpfschlauch vor Beschädigungen beispielsweise durch Litzen, die aus der Schweißstelle hervorstehen.

Ein weiterer Aspekt der Erfindung betrifft ein Verfahren zum Herstellen eines Kabelschuhs, beispielsweise eines Kabelschuhs, wie er obenstehend und untenstehend beschrieben ist.

Gemäß einer Ausführungsform der Erfindung umfasst das Verfahren: Herstellen eines streifenförmigen Blechelements aus einem Metallmaterial mit einem Anschlussbereich zum Anschließen des Kabelschuhs an ein stromführendes Element und einem Verbindungsbereich zum Verbinden des Kabelschuhs mit dem Kabel, und Umspritzen des streifenförmigen Blechelements mit einem Kunststoffelement, das das Blechelement zwischen dem Anschlussbereich und dem Verbindungsbereich ringförmig umschließt und den Verbindungsbereich gegenüber dem Anschlussbereich abtrennt und/oder abdichtet. Beispielsweise kann das streifenförmige Blechelement ausgestanzt und gebogen werden und das vorgeformte (und eventuell beschichtete) Blechteil anschließend mit dem Kunststoffelement im Bereich zwischen dem Anschlussbereich und dem Verbindungsbereich umspritzt werden.

Gemäß einer Ausführungsform der Erfindung umfasst das Verfahren weiter: Versehen bzw. Veredeln der Oberfläche des streifenförmigen Blechelements mit einer Oberflächenbeschichtung, beispielsweise durch Galvanisieren und/oder Vernickeln. Im Allgemeinen kann das Blechelementes mit einer Oberflächenbeschichtung als Korrosionsschutz und/oder als Haftgrundlage für eine Schweißverbindung versehen werden.

Gemäß einer Ausführungsform der Erfindung umfasst das Verfahren weiter: Bereitstellen einer Kappe zum Abdecken einer Schweißstelle im Verbindungsbereich. Diese Kappe kann beispielsweise nach dem Schweißen des Aluminiumkabels an den Kabelschuh auf den Kabelschuh geclipst werden.

Das Verfahren zum Herstellen des Kabelschuhs kann Teil eines Verfahrens zum Herstellen einer Kabelendverbindung sein, bei dem beispielsweise der Kabelschuh mit einem elektrischen Leiter des Kabels verschweißt wird, die Schweißstelle optional mit einer Kappe abgedeckt und anschließend auf den Kunststoffkörper und die Schweißstelle ein Schrumpfschlauf aufgeschrumpft wird. Die Kabelendverbindung kann mit dem Schrumpfschlauch, der beispielsweise auch noch mit einem Innenkleber mit dem Kunststoffelement und/oder einer Isolierung am Kabelende verbunden werden kann, abgedichtet werden.

Im Folgenden werden Ausführungsbeispiele der Erfindung mit Bezug auf die beiliegenden Figuren detailliert beschrieben.

### KURZE BESCHREIBUNG DER FIGUREN

Die Fig. 1 zeigt eine perspektivische Ansicht einer Kabelendverbindung gemäß einer Ausführungsform der Erfindung.

Die Fig. 2 zeigt einen Längsschnitt durch die Kabelendverbindung der Fig. 1.

Die Fig. 3 zeigt einen Längsschnitt durch einen Kabelschuh gemäß einer Ausführungsform der Erfindung.

Die Fig. 4 zeigt eine Ansicht eines Kabelschuhs in Längsrichtung gemäß einer Ausführungsform der Erfindung.

Die Fig. 4 bis 7 zeigen perspektivische Ansichten von Elementen eines Kabelschuhs gemäß einer Ausführungsform der Erfindung und illustrieren ein Verfahren zum Herstellen eines Kabelschuhs.

Die Fig. 8A und 8B zeigen zwei perspektivische Ansichten einer Kappe für einen Kabelschuh gemäß einer Ausführungsform der Erfindung

Die Fig. 9 und 10 zeigen perspektivische Ansichten einer Kabelendverbindung gemäß einer Ausführungsform der Erfindung und illustrieren ein Verfahren zum Herstellen einer Kabelendverbindung.

Die in den Figuren verwendeten Bezugszeichen und ihre Bedeutung sind in zusammenfassender Form in der Liste der Bezugszeichen aufgeführt. Grundsätzlich sind identische oder ähnliche Teile mit den gleichen Bezugszeichen versehen.

### DETAILLIERTE BESCHREIBUNG VON AUSFÜHRUNGSBEISPIELEN

Die Fig. 1 und 2 zeigen eine Kabelendverbindung 10 aus einem Kabel 12 und einem Kabelschuh 14 in einer dreidimensionalen Ansicht und im Längsschnitt.

Das Kabel 12 umfasst eine äußere Isolierung 16 und einen elektrischen Leiter 18, der in der Regel aus einer Mehrzahl von Litzen 20 zusammengesetzt ist. Es ist jedoch auch möglich, dass der elektrische Leiter lediglich aus einer einzigen Litze bzw. als Massivleiter aufgebaut ist. Der elektrische Leiter 18 bzw. die Litzen 20 sind in etwa aus Aluminium, einem Leichtmetall oder einer Aluminiumlegierung.

Der Kabelschuh14 umfasst ein mehrfach gekrümmtes streifenförmiges Blechelement 22, ein das Blechelement umgebendes Kunststoffelement 24 und eine Kappe 26.

Das Blechelement 22 ist einstückig und aus dem gleichen Metallmaterial hergestellt, wie etwa Kupfer oder eine Kupferlegierung. Das Blechelement 22 kann zusätzlich galvanisiert, beispielsweise vernickelt sein.

Das Blechelement 22 ist aus einem ersten Abschnitt 28 gleicher Dicke und einem zweiten Abschnitt 30 mit geringerer Dicke aufgebaut. Der erste Abschnitt 28 umfasst zwei ebene Bereiche 32, 34, die über eine rechtwinklige Stufe 36 (mit zwei 90°-Winkeln) miteinander verbunden sind. Die zwei Bereiche 32, 34 laufen im Wesentlichen parallel und sind durch die Stufe 36 über zwei 90°-Kurven miteinander verbunden.

Der zweite Abschnitt 30 umfasst einen wannenförmigen Aufnahmebereich 38 mit kreisförmigem Querschnitt, der seitlich in zwei Krallen 40 übergeht. Sowohl der Aufnahmebereich 38 als auch die Krallen 40 weisen gegenüber dem ersten Abschnitt eine reduzierte Dicke auf, um Gewicht zu sparen und ein Krümmen der Krallen zu erleichtern. Die Krallen 40 können asymmetrisch ausgestalt sein, so dass sie sich beim Umbiegen über das Kabel 12 nicht überlappen, sondern hintereinander auf dem Kabel 12 zum Liegen kommen.

Der erste Abschnitt 28 stellt mit dem ebenen Bereich 32 einen Anschlussbereich 32 bereit, der, wie hier gezeigt, ein Loch 42 aufweisen kann, mit dem der Kabelschuh mittels einer Schraube oder Niets an einem stromführenden Element befestigt werden kann.

Der ebene Bereich 34 des ersten Abschnitts 28 und der zweite Abschnitt 30 stellen einen Verbindungsbereich 44 des Kabelschuhs 14 dar. Der ebene Bereich 34 dient dabei zum elektrischen Verbinden des Kabels 12 und der zweite Abschnitt 30 zum mechanischen Verbinden des Kabels 12.

Das Kunststoffelement 24 umschließt den Kabelschuh 14 im ersten Abschnitt 28 zwischen dem Anschlussbereich 32 und dem Kontaktbereich 34. Das Kunststoffelement 24 befindet sich dabei bezüglich der Stufe 36 auf der Seite des Kontaktbereichs 34.

Das Kunststoffelement 24 weist eine wellenförmige Außenkontur 46 (oder Labyrinth) auf, die dazu dient, einen Schrumpfschlauch am Rutschen in Längsrichtung zu hindern. Der Schrumpfschlauch kann sich dabei in mehrere in Umfangsrichtung verlaufende Vertiefungen legen, die ihn am Kabelschuh 14 fixieren.

Das Kunststoffelement 24 ist aus zwei unterschiedlichen Materialen gefertigt. Es ist jedoch auch möglich, ein entsprechendes Kunststoffelement aus lediglich einem Material zu fertigen.

Zwei innere Dichtelemente 48 umgeben das streifenförmige Blechelement 22 ringförmig hintereinander. Es ist jedoch auch möglich, dass der Kabelschuh mit lediglich einem inneren Dichtelement versehen wird. Zwei innere Dichtelemente 48 können jedoch die Dichtwirkung erhöhen.

Die inneren Dichtelemente 48 bzw. ihr Kunststoffmaterial ist dahingehend gewählt, dass sie auch bei einer Verformung des Blechelements 22 (etwa durch thermische Ausdehnung) eine Dichtwirkung zwischen dem Anschlussbereich 32 und dem Verbindungsbereich 44 entfalten. Durch das Vorsehen von zwei inneren Dichtelementen 48 wird eine doppelte Barriere gegen eindringende Flüssigkeit geschaffen.

Das Kunststoffmaterial des inneren Dichtelements 48 kann ein spezielles Thermoplast wie etwa ein Thermoplast zum Dichtumspritzen von Metalleinlegern sein.

Die inneren Dichtelemente 48 sind von einem äußeren Dichtelement 50 vollständig überdeckt, das genauso wie die inneren Dichtelemente 48 die Oberfläche des Blechelementes 22 berührt. Das äußere Dichtelement 50 weist an seiner Außenseite auch die wellenförmige Außenkontur 46 auf.

Das Kunststoffmaterial des äußeren Dichtelements 50 kann ein Thermoplast wie etwa ein spezielles Thermoplast als Gehäusewerkstoff und zum Umschließen der inneren Dichtelemente 48 ein

Auch aus der Fig. 3 geht hervor, dass das Kunststoffelement 24 an der Seite des Kabelschuhs, an der das Kabel 12 und/oder elektrischer Leiter 18 befestigt wird, weiter über die Oberfläche absteht als auf der gegenüberliegenden Seite. Das Kunststoffelement 24 weist in Längsrichtung einen im Wesentlichen rechteckigen Querschnitt auf.

In der Fig. 4 ist zu erkennen, dass das Kunststoffelement 24 orthogonal zur Längsrichtung einen abgerundeten Querschnitt aufweist. Im gezeigten Fall beispielsweise ein Rechteck mit abgerundeten Ecken und nach außen gewölbten Seiten.

Die Kappe 26, die als Schutzkappe und/oder Abdeckkappe 26 aufgefasst werden kann, überdeckt den Kontaktbereich 34 des Kabelschuhs 14, um beispielsweise Litzen 20, die durch einen Schweißvorgang vom Kabelschuh 14 abstehen, zu überdecken und einen darüber liegenden Schrumpfschlauch vor diesen Litzen zu schützen.

Die Kappe 26 ist schaufelartig geformt, um ein Ende des elektrischen Leiters unter sich aufzunehmen. An Seitenflächen der Kappe 26 sind Schnappelemente bzw. Clips 52 angebracht, die in seitliche Vertiefungen bzw. Aussparungen 54, die im Kontaktbereich 34 vorgesehen sind, verrasten können.

Das Kunststoffmaterial der Kappe 26 kann ein Thermoplast wie etwa PP sein.

Die Fig. 5 bis 8B illustrieren ein Verfahren zum Herstellen eines Kabelschuhs 14.

Wie in der Fig. 5 gezeigt, wird in einem ersten Schritt das streifenförmige Blechelement 22 aus einem Metallmaterial, wie etwa einem Blech (in etwa ein Kupferblech), hergestellt. Beispielsweise kann das Blechelement aus dem Blech ausgestanzt werden, wobei gleichzeitig der Aufnahmebereich 38 mit den Krallen 40 dünner gepresst werden kann. Auch die Stufe 36 kann in diesem Schritt erzeugt werden. Auch das Loch 42 kann beim Stanzen erzeugt werden. Danach können alle Kanten umlaufend rund geprägt werden. Zum einen, um keine scharfen Kanten stehen zu lassen, welche den Schrumpfschlauch oder die Kabelisolierung verletzen könnten, zum anderen vermindern gerundete Kanten die Gefahr der Rissbildung während des Ultraschallschweißens.

Anschließend kann das streifenförmige Blechelement 22 noch mit einer Oberflächenbeschichtung, wie etwa einer Nickelschicht, versehen werden.

Mit Bezug auf die Fig. 6 wird das streifenförmige Blechelement 22 dann zwischen dem Anschlussbereich 32 und dem Verbindungsbereich 44 mit den beiden ringförmigen inneren Dichtelementen 48 umspritzt.

Anschließend, wie in der Fig. 7 gezeigt, werden das streifenförmige Blechelement 22 und die darauf befindlichen inneren Dichtelemente 48 mit dem äußeren Dichtelement 50 umspritzt.

Wie in den Fig. 8A und 8B gezeigt, kann die Kappe 26 getrennt von dem Blechelement 22 mit der Umspritzung 24 hergestellt werden, beispielsweise in einem weiteren Spritzvorgang.

Die Fig. 9 und 10 illustrieren ein Verfahren zum Herstellen einer Kabelendverbindung mit dem Kabelschuh 14, bei dem die Kabelendverbindung 10 beispielsweise in einem anderen Werk konfektioniert werden kann.

In Bezug auf die Fig. 9 wird das Kabel 12 derart auf den Verbindungsbereich 44 des Kabelschuhs 14 gelegt, dass der elektrische Leiter 18 auf dem Kontaktbereich 34 und die Isolierung 16 im Aufnahmebereich 38 zum Liegen kommt.

Anschließend wird der elektrische Leiter 18 mit dem Blechelement 22 beispielsweise mittels Ultraschallschweißen verschweißt. Die rechtwinklige Stufe 36 verhindert dabei, dass sich Schallwellen in den Kontaktbereich 32 ausbreiten können.

Abschließend wird die Schweißstelle mit der Kappe 26 überdeckt. Die Krallen 40 werden über die Isolierung 16 umgebogen, um das Kabel mechanisch am Kabelschuh 14 zu befestigen.

Wie in der Fig. 10 gezeigt, wird ein Schrumpfschlauch 56 über das Ende der Isolierung 16, die Krallen 40, die Kappe 26 und das Kunststoffelement gezogen.

Der Schrumpfschlauch 56 kann bereits vor dem Schweißen auf das Kabel 12 gezogen werden. Beim Positionieren des Schrumpfschlauchs über dem Kabelschuh 14 kann dann die Stufe 36 als Anschlag für ein Ende des Schrumpfschlauchs dienen, so dass dieser nicht über den Kontaktbereich gezogen werden kann.

Ein Ende des Schrumpfschlauchs 56 kann so positioniert werden, dass sein Rand bei dem Kunststoffelement 24 angeordnet ist.

Am Ende wird der Schrumpfschlauch 56 beispielsweise durch Erwärmen auf den Kabelschuh 14 aufgeschrumpft, wodurch die Übergangsstelle (die Schweißstelle) zwischen dem Kabelschuh 14 und dem elektrischen Leiter 18 des Kabels 12 gegenüber der Umgebung abgedichtet wird.

Ergänzend sei darauf hingewiesen, dass "umfassend" und "aufweisend" keine anderen Elemente oder Schritte ausschließt und "eine" oder "ein" keine Vielzahl ausschließt. Ferner sei darauf hingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können. Bezugszeichen in den Ansprüchen sind nicht als Einschränkungen anzusehen.

### LISTE DER BEZUGSZEICHEN

- 10: Kabelendverbindung
- 12: Kabel
- 14: Kabelschuh
- 16: Isolierung
- 18: elektrischer Leiter
- 20: Litze
- 22: Blechelement
- 24: Kunststoffelement
- 26: Kappe
- 28: Abschnitt (mit erster Dicke)
- 30: zweiter Abschnitt (mit zweiter Dicke)
- 32: Anschlussbereich
- 34: Kontaktbereich
- 36: Stufe
- 38: Aufnahmebereich
- 40: Kralle
- 42: Loch
- 44: Verbindungsbereich
- 46: wellenförmige Außenkontur
- 48: inneres Dichtelement
- 50: äußeres Dichtelement
- 52: Schnappelement
- 54: seitliche Vertiefung
- 56: Schrumpfschlauch

## Patentansprüche

1. Kabelschuh (14) zum Verbinden mit einem Kabel (12), der Kabelschuh (14) umfassend:
ein streifenförmiges Blechelement (22) mit einem Anschlussbereich (32) zum Anschließen des Kabelschuhs (14) an ein stromführendes Element und einem Verbindungsbereich (44) zum Verbinden des Kabelschuhs (14) mit dem Kabel (12), wobei der Anschlussbereich (32) und der Verbindungsbereich (44) einstückig aus dem gleichen Metallmaterial hergestellt sind; und
ein Kunststoffelement (24), das das Blechelement (22) zwischen dem Anschlussbereich (32) und dem Verbindungsbereich (44) ringförmig umschließt und den Verbindungsbereich (44) gegenüber dem Anschlussbereich (32) mediendicht abtrennt, wobei das Kunststoffelement (24) dazu ausgeführt ist, einen Übergang zu einem den Verbindungsbereich (44) umschließenden Schrumpfschlauch (56) zu bilden.

2. Kabelschuh (14) nach Anspruch 1 oder 2, weiter umfassend:
eine Kappe (26), die dazu ausgeführt ist, um eine elektrische Verbindungsstelle zwischen einem elektrischen Leiter des Kabels und dem Kabelschuh (14) abzudecken.

3. Kabelschuh (14) nach einem der vorhergehenden Ansprüche,
wobei der Kabelschuh (14) seitliche Vertiefungen aufweist und die Kappe Schnappelemente aufweist, die dazu ausgeführt sind, in den seitlichen Vertiefungen zu verrasten.

4. Kabelschuh (14) nach einem der vorhergehenden Ansprüche,
wobei das Blechelement (22) aus Kupfer gefertigt ist und/oder vernickelt ist.

5. Kabelschuh (14) nach einem der vorhergehenden Ansprüche,
wobei der Anschlussbereich (32) und zumindest ein Teil des Verbindungsbereichs (44) parallel verlaufen und mittels einer Stufe (36) mit zwei rechtwinkligen Knicken in dem streifenförmigen Blechelement (22) verbunden sind.

6. Kabelschuh (14) nach einem der vorhergehenden Ansprüche,
wobei das Kunststoffelement (24) wenigstens ein inneres Dichtelement aus einem ersten Kunststoffmaterial und ein äußeres Dichtelement aus einem zweiten Kunststoffmaterial, das das innere Dichtelement vollständig überdeckt, aufweist; und/oder
wobei das Kunststoffelement zwei innere Dichtelemente aufweist, die das streifenförmige Blechelement hintereinander umgeben.

7. Kabelschuh (14) nach einem der vorhergehenden Ansprüche, wobei das Kunststoffelement eine wellenförmige Außenkontur aufweist.

8. Kabelschuh (14) nach einem der vorhergehenden Ansprüche,
wobei der Verbindungsbereich (44) einen flächigen Kontaktbereich (34) umfasst, der mit einem elektrischen Leiter (18) des Kabels (12) verbindbar ist, und einen abgerundeten Aufnahmebereich (38) zur Aufnahme eines Endabschnitts des Kabels (12) aufweist.

9. Kabelschuh (14) nach einem der vorhergehenden Ansprüche,
wobei der Verbindungsbereich (44) wenigstens eine Kralle (40) aufweist, die von dem Kabelschuh (14) absteht und die zum mechanischen Fixieren des Kabels (12) am Kabelschuh (14) um das Kabel (12) klemmbar ist; und/oder
wobei die Kralle (40) eine geringere Dicke aufweist als der Anschlussbereich (32).

10. Kabelschuh (14) nach einem der vorhergehenden Ansprüche,
wobei das Kunststoffelement (24) um das streifenförmige Blechelement (22) gespritzt ist.

11. Kabelendverbindung (10), umfassend:
einen Kabelschuh (14) nach einem der Ansprüche 1 bis 10;
ein Kabel (12) mit einem elektrischen Leiter (18), der mit dem Verbindungsbereich (44) des Kabelschuhs (14) verschweißt ist;
einen Schrumpfschlauch (56), der auf das Kunststoffelement (24), den Verbindungsbereich (44), einen Krallenbereich und einen isolierten Abschnitt des Kabels aufgeschrumpft ist.

12. Kabelendverbindung (10) nach Anspruch 11, wobei der Schrumpfschlauch (56) eine Kappe (26) zum Abdecken einer Schweißstelle zwischen dem Kabelschuh (14) und dem elektrischen Leiter (18) überdeckt.

13. Kabelendverbindung (10) nach Anspruch 11 oder 12, wobei der elektrische Leiter (18) des Kabels (12) wenigstens eine Aluminiumlitze (20) umfasst.

14. Verfahren zum Herstellen eines Kabelschuhs (14), das Verfahren umfassend:
Herstellen eines streifenförmigen Blechelements (22) aus einem Metallmaterial mit einem Anschlussbereich (32) zum Anschließen des Kabelschuhs (14) an ein stromführendes Element und einem Verbindungsbereich (44) zum Verbinden des Kabelschuhs (14) mit dem Kabel (12);
Umspritzen des streifenförmigen Blechelements (22) mit einem Kunststoffelement (24), das das Blechelement (22) zwischen dem Anschlussbereich (32) und dem Verbindungsbereich (44) ringförmig umschließt und den Verbindungsbereich (44) gegenüber dem Anschlussbereich (32) abtrennt.

15. Verfahren nach Anspruch 15, weiter umfassend:
Versehen der Oberfläche des streifenförmigen Blechelement (22) mit einer Oberflächenbeschichtung.

16. Verfahren nach Anspruch 14 oder 15, weiter umfassend:
Bereitstellen einer Kappe zum Abdecken einer Schweißstelle im Verbindungsbereich (44).

## Geänderte Patentansprüche

### Geänderte Patentansprüche gemäss Regel 137(2) EPÜ.

1. Kabelschuh (14) zum Verbinden mit einem Kabel (12), der Kabelschuh (14) umfassend:
ein streifenförmiges Blechelement (22) mit einem Anschlussbereich (32) zum Anschließen des Kabelschuhs (14) an ein stromführendes Element und einem Verbindungsbereich (44) zum Verbinden des Kabelschuhs (14) mit dem Kabel (12), wobei der Anschlussbereich (32) und der Verbindungsbereich (44) einstückig aus dem gleichen Metallmaterial hergestellt sind; und
ein Kunststoffelement (24), das das Blechelement (22) zwischen dem Anschlussbereich (32) und dem Verbindungsbereich (44) ringförmig umschließt und den Verbindungsbereich (44) gegenüber dem Anschlussbereich (32) mediendicht abtrennt, wobei das Kunststoffelement (24) dazu ausgeführt ist, einen Übergang zu einem den Verbindungsbereich (44) umschließenden Schrumpfschlauch (56) zu bilden;
**dadurch gekennzeichnet, dass** eine Kappe (26) dazu ausgeführt ist, um eine elektrische Verbindungsstelle zwischen einem elektrischen Leiter des Kabels und dem Kabelschuh (14) abzudecken, wobei der Kabelschuh (14) seitliche Vertiefungen (54) aufweist und die Kappe (26) Schnappelemente (52) aufweist, die dazu ausgeführt sind, in den seitlichen Vertiefungen (54) zu verrasten.

2. Kabelschuh (14) nach Anspruch 1,
wobei das Blechelement (22) aus Kupfer gefertigt ist und/oder vernickelt ist.

3. Kabelschuh (14) nach Anspruch 1,
wobei der Anschlussbereich (32) und zumindest ein Teil des Verbindungsbereichs (44) parallel verlaufen und mittels einer Stufe (36) mit zwei rechtwinkligen Knicken in dem streifenförmigen Blechelement (22) verbunden sind.

4. Kabelschuh (14) nach Anspruch 1,
wobei das Kunststoffelement (24) wenigstens ein inneres Dichtelement aus einem ersten Kunststoffmaterial und ein äußeres Dichtelement aus einem zweiten Kunststoffmaterial, das das innere Dichtelement vollständig überdeckt, aufweist; und/oder
wobei das Kunststoffelement zwei innere Dichtelemente aufweist, die das streifenförmige Blechelement hintereinander umgeben.

5. Kabelschuh (14) nach Anspruch 1,
wobei das Kunststoffelement eine wellenförmige Außenkontur aufweist.

6. Kabelschuh (14) nach Anspruch 1,
wobei der Verbindungsbereich (44) einen flächigen Kontaktbereich (34) umfasst, der mit einem elektrischen Leiter (18) des Kabels (12) verbindbar ist, und einen abgerundeten Aufnahmebereich (38) zur Aufnahme eines Endabschnitts des Kabels (12) aufweist.

7. Kabelschuh (14) nach Anspruch 1,
wobei der Verbindungsbereich (44) wenigstens eine Kralle (40) aufweist, die von dem Kabelschuh (14) absteht und die zum mechanischen Fixieren des Kabels (12) am Kabelschuh (14) um das Kabel (12) klemmbar ist; und/oder
wobei die Kralle (40) eine geringere Dicke aufweist als der Anschlussbereich (32).

8. Kabelschuh (14) nach Anspruch 1,
wobei das Kunststoffelement (24) um das streifenförmige Blechelement (22) gespritzt ist.

9. Kabelendverbindung (10), umfassend:
einen Kabelschuh (14) nach einem der Ansprüche 1 bis 8;
ein Kabel (12) mit einem elektrischen Leiter (18), der mit dem Verbindungsbereich (44) des Kabelschuhs (14) verschweißt ist;
einen Schrumpfschlauch (56), der auf das Kunststoffelement (24), den Verbindungsbereich (44), einen Krallenbereich und einen isolierten Abschnitt des Kabels aufgeschrumpft ist.

10. Kabelendverbindung (10) nach Anspruch 9,
wobei der Schrumpfschlauch (56) eine Kappe (26) zum Abdecken einer Schweißstelle zwischen dem Kabelschuh (14) und dem elektrischen Leiter (18) überdeckt.

11. Kabelendverbindung (10) nach Anspruch 9 oder 10,
wobei der elektrische Leiter (18) des Kabels (12) wenigstens eine Aluminiumlitze (20) umfasst.

12. Verfahren zum Herstellen eines Kabelschuhs (14) nach einem der Ansprüche 1 bis 8, das Verfahren umfassend:
Herstellen eines streifenförmigen Blechelements (22) aus einem Metallmaterial mit einem Anschlussbereich (32) zum Anschließen des Kabelschuhs (14) an ein stromführendes Element und einem Verbindungsbereich (44) zum Verbinden des Kabelschuhs (14) mit dem Kabel (12);
Umspritzen des streifenförmigen Blechelements (22) mit einem Kunststoffelement (24), das das Blechelement (22) zwischen dem Anschlussbereich (32) und dem Verbindungsbereich (44) ringförmig umschließt und den Verbindungsbereich (44) gegenüber dem Anschlussbereich (32) abtrennt.

13. Verfahren nach Anspruch 12, weiter umfassend:
Versehen der Oberfläche des streifenförmigen Blechelements (22) mit einer Oberflächenbeschichtung.

14. Verfahren nach Anspruch 12 oder 13, weiter umfassend:
Bereitstellen einer Kappe zum Abdecken einer Schweißstelle im Verbindungsbereich (44).
